# EUROPÄISCHE PATENTSCHRIFT

(11) **EP 2 017 177 B1**
(45) Veröffentlichungstag und Bekanntmachung des Hinweises auf die Patenterteilung: **06.04.2011**
(21) Anmeldenummer: 08012801.0
(22) Anmeldetag: 16.07.2008
(51) Int. Cl.: B65B 43/28, B65B 7/20

(54) **Saug-oder Gabelgreifer zum Aufrichten eines Kartons**
Suction or fork grabber for erecting a carton
Pince aspirante ou grappin à fourches pour redresser un carton

(30) Priorität: 19.07.2007 DE 102007033963
(43) Veröffentlichungstag der Anmeldung: 21.01.2009
(73) Patentinhaber: Müller, Hermann, 88279 Amtzell (DE)
(72) Erfinder: Müller, Hermann, 88279 Amtzell (DE)
(74) Vertreter: Riebling, Peter

(56) Entgegenhaltungen:
- WO-A-89/00132
- FR-A- 2 591 927

## Beschreibung

Gegenstand der Erfindung ist eine Vorrichtung zum Aufrichten eines Kartons nach dem Oberbegriff des Patentanspruches 1. Eine solche Vorrichtung zum Kartonaufrichten ist beispielsweise mit dem Gegenstand der DD 280 731 A1 bekannt geworden. Bei dieser bekannten Vorrichtung handelt es sich um eine Vorrichtung, die mit einem Magazin zur Aufnahme eines liegenden Stapels für vorgefertigte Kartonzuschnitte arbeitet, einer Vereinzelungseinrichtung und pneumatischen Sauggreifern, welche die Kartonzuschnitte führen und während des Auffaltens halten.

Mit diesem an sich bekannten Sauggreifer wird der Karton erfasst, angesogen und gegen eine Anschlagwand gedrückt, wodurch er sich von einem Faltzuschnitt in eine Übergangsstellung in Form einer Raute bewegt und dann nachfolgend in seine rechteckige Endform übergeht, wenn er an der Anschlagwand anschlägt. Die dort genannte Vorrichtung ist eine separate Vorrichtung, die speziell nur für das Aufrichten von Kartons geeignet ist. Dadurch entstehen sehr hohe Kosten und ein großer Aufwand, denn es muss eine eigene Konstruktion für eine solche Kartonaufrichteinrichtung verwendet werden.

Beispielsweise ist es mit dieser Anordnung nicht möglich, die dort gezeigte Kartonaufrichtvorrichtung auch zum Stapeln und Palettieren von aufgerichteten Kartons zu verwenden. Hierzu bedarf es eigener Vorrichtungen, die nicht Gegenstand dieser Druckschrift sind.

Mit der WO 89/00132 wird eine Vorrichtung zum Auffalten, Befüllen und Verschließen von Kartons gezeigt. Hierbei wird ein Karton von einem Stapel mit Hilfe einer Saugplatte separiert, aufgefaltet und anschließend auf ein Förderband gelegt. Nachdem der Karton aufgefaltet ist, kann er lediglich mit einer Förderbandvorrichtung bewegt werden - ein Stapeln und Palettieren ist hiermit nicht möglich.

Der Erfindung liegt deshalb die Aufgabe zugrunde, eine solche Kartonaufrichteinheit so weiterzubilden, dass sie bei wesentlich geringeren Kosten und geringerem Bedienungsaufwand universell einsetzbar ist.

Zur Lösung der gestellten Aufgabe ist die Erfindung dadurch gekennzeichnet, dass die Kartonaufrichtvorrichtung an einem Gabel- oder Palettiergreifer angeordnet ist.

Mit der gegebenen technischen Lehre ergibt sich der wesentliche Vorteil, dass es nun erstmals möglich ist, einen Saug- oder Gabelgreifer nun zusätzlich als Kartonaufrichtvorrichtung zu verwenden, was bisher nicht möglich war.

Derartige Saug- oder Gabelgreifer werden gewöhnlich zur Palettierung von Kartons eingesetzt. Darunter wird das Packen von Kartons und das Ergreifen und Absetzen solcher Kartons auf Paletten verstanden. Für diese Arbeiten ist es bekannt, an einem Saug- oder Palettiergreifer entsprechende Gabeln mit Gabelzinken anzuordnen, die zum Untergreifen des Kartons geeignet sind und darüber hinaus ist es bekannt, auch Saugvorrichtungen vorzusehen, die geeignet sind, den mit den Gabeln untergriffenen Karton zu halten, um ihn transportieren zu können.

Hier setzt die Erfindung ein, die nun vorsieht, einen Palettier- oder Gabelgreifer nun zusätzlich als Kartonaufrichtevorrichtung zu verwenden. Dies war bisher nicht bekannt.

Im Ergebnis werden zwei senkrecht zueinander angeordnete Saugvorrichtungen des Gabel- oder Palettiergreifers verwendet, nämlich eine obere vertikal bewegbare Saugvorrichtung, die nun erfindungsgemäß zum Greifen des Kartonstapels von oben her und zum Anheben des obersten Kartons bestimmt ist. Damit wird der Karton in eine halbaufgerichtete Rautenform gebracht.

Schließlich wird die senkrecht zu der erst genannten Saugvorrichtung angeordnete, zweite Saugvorrichtung verwendet, um die Seitenwand des Kartons zu ergreifen und festzusaugen, um so den Karton zu fixieren und in dieser fixierten Stellung gegen eine Anschlagwand zu fahren, so dass er sich genau rechtwinklig aufrichtet.

Der Kern der Erfindung ist demgemäß in der Anordnung von zwei senkrecht zueinander stehenden Saugeinrichtungen begründet, wobei die eine Saugvorrichtung, die in vertikaler Richtung arbeitet, nun zum An- und Absenken des Kartons dient, während die senkrecht hierzu arbeitende Saugvorrichtung an einem Gabelgreifer befestigt ist, so dass die gesamte Aufrichtmechanik des Kartons durch die ohnedies vorhandenen Vorrichtungen an einem Gabelgreifer verwirklicht wird.

Auf diese Weise wird der Gabelgreifer zu einem doppelten Zweck benutzt, denn durch die Anordnung von zwei senkrecht zueinander angeordneten Saugvorrichtungen wird er zum einen zum Aufrichten eines Kartons benutzt, zum anderen dient er als Palettiergreifer, um vollständige - und möglicherweise auch gefüllte - Kartons zu ergreifen, zu stapeln und umzusetzen. Damit werden in überraschender Weise hohe Herstellungs- Unterhalts- und Wartungskosten eingespart, denn erfindungsgemäß bedarf es keiner eigenen, separat zu betreibenden Kartonaufrichtvorrichtung, nachdem diese im Gabel- oder Palettiergreifer integriert ist.

Der Gabelgreifer wird demgemäß in anderen Anwendungszwecken zum Ergreifen von Kartons und zum Palettieren verwendet, was hier jedoch im vorliegenden Fall beim Aufrichten eines Kartons keine Rolle spielt.

Der Kern der Erfindung liegt nun darin, dass man einen solchen Gabelgreifer zum Palettieren verwendet und dass er als Doppelnutzen noch zusätzlich eine Aufrichtmechanik aufweist, die aus den vorher genannten zwei senkrecht zueinander stehenden Saugvorrichtungen besteht.

Ein herkömmlicher Gabelgreifer hat zum Kartongreifen die Gabel, die er unter den Karton einschiebt und von oben mit einem Niederhalter gegenhält.

Daraus ergibt sich, dass der Sauggreifer zwei verschiedene, unabhängig voneinander zu betreibende Funktionen hat, nämlich einmal die Funktion als Kartonaufrichter und zum Zweiten die Normalfunktion als Gabelgreifer, mit dem es möglich ist, Kartons zu palettieren, zu transportieren oder in anderer Weise zu verschieben oder zu verändern.

Die Erfindung des vorliegenden Patentes liegt also darin, dass man einen herkömmlichen Palettiergreifer, der als Gabelgreifer ausgebildet ist und der bereits schon solche Saugvorrichtungen aufweist, die im rechten Winkel zueinander angeordnet sind, als Aufrichtvorrichtung verwendet, was bisher noch nicht bekannt war. Es handelt sich also um einen neuen Anwendungszweck eines Gabelgreifers, dessen Saugvorrichtungen nun zum Aufrichten von Kartons verwendet werden.

Die erfindungsgemäße Ausbildung als Kartonaufrichter am Palettier- oder Gabelgreifer liegt nun darin, dass man zwei im Winkel von 90° zueinander angeordnete und in gegenseitigem Abstand zueinander angeordnete Saugvorrichtungen vorsieht, um diese zum Karton aufrichten zu verwenden.

Die Grundkonstruktion ist also die verfahrbare Saugeinrichtung für Kartons, die in der Lage ist, in einer vertikalen Verfahrachse zu verfahren.

Ferner gehört hierzu eine vertikal stehende Rückwand, welche eine horizontale Anschlagfläche bildet. Im Bereich dieser vertikalen Rückwand ist eine weitere Saugeinrichtung vorhanden, die senkrecht zur oben genannten vertikal verfahrbaren Saugeinrichtung angeordnet ist.

Diese beiden Saugvorrichtungen können als Baugruppen eines Gabelgreifers ausgebildet sein. Die beschriebene Anordnung dient beim Gabelgreifer als Niederhalter und die vertikal aufrecht stehende Wand mit der Saugeinrichtung ist die Produktsicherung an der Rückwand.

Erfindungsgemäß wird nun mit diesen beiden im Winkel von 90° zueinander stehenden Saugvorrichtungen ein Karton aufgerichtet, was noch nicht bekannt war. Unabhängig von der Integration dieser Saugvorrichtungen mit der vertikalen Anschlagwand in einem Gabelgreifer ist es selbstverständlich im Rahmen der Erfindung auch möglich, die genannten Saugaggregate mit der vertikalen Wand und dem in der vertikalen Wand angeordneten Saugaggregat unabhängig von einem Gabelgreifer als separates Aggregat zu verwenden und auszubilden.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Im Folgenden wird die Erfindung anhand von mehrere Ausführungswege darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert in Seitenansicht einen Gabelgreifer nach der Erfindung mit einer dort integrierten Kartonaufrichtvorrichtung
- Figur 2:: der Gabelgreifer nach Figur 1 in Pfeilrichtung II
- Figur 3:: ein erster Bewegungsablauf beim Einsatz eines Gabelgreifers als Kartonaufrichteinheit
- Figur 4:: ein zweiter Verfahrensschritt
- Figur 5:: ein dritter Verfahrensschritt
- Figur 6:: ein vierter Verfahrensschritt
- Figur 7:: ein fünfter Verfahrensschritt
- Figur 8:: schematisiert in Seitenansicht eine Verschließeinheit zum Verschließen der losen Laschen des aufgerichteten Kartons und zum Verkleben der losen Laschen
- Figur 9:: die Verschließeinheit nach Figur 8 in Draufsicht
- Figur 10:: ein erster Verfahrensschritt zur Bedienung der Verschließeinheit
- Figur 11:: ein zweiter Verfahrensschritt zur Bedienung der Verschließeinheit
- Figur 12:: ein dritter Verfahrensschritt
- Figur 13:: ein vierter Verfahrensschritt

In Figur 1 ist allgemein ein Gabelgreifer 1 dargestellt, der auch als Palettiergreifer bezeichnet wird. Erfindungsgemäß arbeitet dieser herkömmliche Gabelgreifer 1 als Kartonaufrichtvorrichtung, wie nachfolgend beschrieben wird.

Der Gabelgreifer 1 nach Figur 1 besteht im Wesentlichen aus einem Schlitten 2, der in den horizontalen Pfeilrichtungen 5 verschiebbar und verstellbar an einem Grundgestell 4 angeordnet ist.

An dem Schlitten 2 ist eine Gabel 3 mit einer Vielzahl von parallel und einen gegenseitigen Abstand zueinander einnehmenden Gabelzinken angeordnet.

Am Grundgestell 4 ist ferner ein Niederhalter 7 angeordnet, der in den Pfeilrichtungen 8 in vertikaler Richtung verstellbar und einstellbar ausgebildet ist. Zu diesem Zweck sind Antriebszylinder 12 vorgesehen, die auf dem Grundgestell 4 angeordnet sind.

Der Niederhalter 7 ist mit einer Saugvorrichtung 10 verbunden, die in vertikaler Richtung arbeitet und die fest an dem Niederhalter 7 verbunden ist, der seinerseits in den horizontalen Pfeilrichtungen 9 verschiebbar und einstellbar an einem Grundgestell 4 befestigt ist. Durch die horizontale Verstellung in Pfeilrichtungen 9 der Saugleiste 10 können Kartons in verschiedener Größe aufgerichtet werden (Formatverstellung). Da die Formatverstellung servomotorisch über den Schlitten 2 ohne eingreifen einer Person erfolgen kann, können direkt nacheinander verschieden große Kartons aufgerichtet werden.

Wichtig ist, dass am Grundgestell 4 eine feststehende Anschlagwand 6 angeordnet ist, in deren unteren Bereich eine weitere Saugvorrichtung 11 angeordnet ist, die in horizontaler Richtung arbeitet. Auf diese Weise bildet der Gabelgreifer 1 zwei senkrecht zueinander stehende Saugvorrichtungen 10, 11 aus, wobei mindestens die obere Saugvorrichtung 10 in vertikaler Pfeilrichtung 8 und in horizontaler Pfeilrichtung 9 verschiebbar und verstellbar ausgebildet ist.

In Figur 2 sind die gleichen Teile mit den gleichen Bezugszeichen versehen.

Die Figur 3 zeigt nun eine Anwendung eines Gabelgreifers 1 als Kartonaufrichtvorrichtung, wozu ein Bereitstellungstisch 13 mit einer Tischplatte verwendet wird, auf der ein Kartonstapel 14, bestehend aus einzelnen Faltzuschnitten 15 angeordnet ist. Gegenüberliegend und parallel zu der feststehenden Anschlagwand 6 des Gabelgreifers 1 ist auf dem Bereitstellungstisch 13 eine Aufrichtwand 16 montiert, die ebenfalls in vertikaler Richtung ausgerichtet ist.

Im ersten Verfahrensschritt fährt nun der Niederhalter 7 in vertikaler Pfeilrichtung 8 nach unten, so dass die vertikal verschiebbare Saugvorrichtung 10 in Saugeingriff mit dem obersten Faltzuschnitt 15a kommt - siehe Fig. 4.

Nach Figur 5 wird die Saugvorrichtung 10 dann zusammen mit dem Niederhalter 7 nach oben gefahren, wodurch sich der nun festgehaltene Faltzuschnitt 15a selbsttätig aufgrund seiner Schwerkraft nach unten etwa in Form einer losen Raute entfaltet, was der Formgebung des Faltzuschnittes nach 15a entspricht.

Im nächsten Verfahrensschritt nach Figur 6 wird der komplette Gabelgreifer 1 in Pfeilrichtung 5 in Richtung gegen die feststehende Aufrichtwand 16 verfahren, so dass die rechte Stirnseite 17 des Faltzuschnittes 15a an der Aufrichtwand 16 anschlägt.

Bei weiterer Verfahrung in Pfeilrichtung 5 nach rechts richtet sich somit die gesamte vertikale Wand des Faltzuschnittes 15a an der Aufrichtwand 16 aus, so dass der Faltzuschnitt gemäß Fig. 7 seine endgültige rechteckige Form erhält, wobei wichtig ist, dass die gegenüberliegende Stirnseitenwand 17a nun von der horizontal arbeitenden Saugvorrichtung 11 festgehalten wird. Damit hat der Faltzuschnitt 15a eine stabile Stellung, so dass er weiter verarbeitet werden kann.

Nach Figur 8 wird der nun so in dem Gabelgreifer 1 fixierte Faltzuschnitt 15 einer Verschließeinheit 18 zugeführt, wie es in Figur 8 dargestellt ist.

Sie besteht im Wesentlichen aus einem oberen Faltblech 19, welches in den vertikalen Pfeilrichtungen 20 verschiebbar ausgebildet ist, wozu ein Hydraulik- oder Pneumatikzylinder verwendet wird.

Im Abstand von dem oberen Faltblech 19 ist ein schräg verlaufender Einweiser 22 als Blechzuschnitt ausgebildet, welcher in ein unteres Faltblech 21 und auf eine dort angeordnete schräge Ebene hinweist.

Das untere Faltblech 21 ist an einer vertikalen Führungsschiene 23 befestigt, und im Bereich der Führungsschiene 23 ist eine Klebeeinheit 24 angeordnet, die aus einem Klebeband 25 besteht, welches auf einer Rolle 26 aufgewickelt ist und welches über eine Aufbringrolle 27 an den Karton angeklebt wird, wobei für die weitere Verarbeitung ein Messer 28 und eine Andrückrolle 29 vorhanden sind.

Gemäß Figur 9 ist erkennbar, dass es zwei im Winkel zueinander stehende Einweiser 22 gibt, die in Richtung auf ein horizontales Faltblech 33 des unteren Faltbleches 21 hinweisen.

Es wird somit eine konische Faltführung für die Kartonlaschen gebildet, wie nachfolgend anhand der Figuren 10 bis 13 erläutert wird.

Im ersten Verfahrensschritt zum Verschluss der Kartonlaschen wird zunächst die obere horizontale Lasche 31 a unter das obere Faltblech 19 verschoben, welches noch in Pfeilrichtung 20 angehoben ist.

Dieses untere Faltblech 19 wird dann in Pfeilrichtung 32 nach unten verschoben, so dass es in den Innenraum der aufgefalteten Laschen eindringt und hierbei verschließt die rechte Anschlagkante des oberen Faltbleches 19 die obere horizontale Lasche 31 a in die in gestrichelter Darstellung gezeigte Lage nach Figur 11.

Nach Figur 12 fährt nun der gesamte Gabelgreifer 1 in Pfeilrichtung 8 nach unten, wodurch der festgehaltene Karton in den Bereich des unteren Faltbleches 21 gelangt. Auf diese Weise wird durch die entsprechenden Abweiskanten die untere horizontale Lasche 31 b gefaltet und zugleich werden nun auch die vertikalen Laschen 30 entsprechend geformt, wie dies in strichpunktierten Linien in Figur 12 dargestellt ist.

Der Karton ist mit seinen 4 Laschen nun vollständig geschlossen und durch Verfahrung des Gabelgreifers 1 in Pfeilrichtung 8 weiter nach unten gelangen die nun vollständig verschlossenen Laschen in den Bereich der Klebeeinheit 24, wo der Gabelgreifer 1 nun entlang dieser Klebeeinheit in Pfeilrichtung 8 weiter nach unten verfährt und das Klebeband 25 nun über den gesamten Spalt der sich zwischen den vertikalen Laschen 30 ergibt, hinwegfährt, um so das Klebeband über die gesamte Länge des Spaltes zwischen den vertikalen Laschen 30 aufzubringen. Die horizontalen Laschen 31a, 31 b befinden sich bezüglich des Klebebandes 25 hinter der vertikalen Lasche 30, so dass es genügt, den Zwischenraum zwischen den beiden vertikalen Laschen 30 zu verschließen, um den Karton, d.h. den Faltzuschnitt 15a, vollständig zu verschließen.

Mit der gegebenen technischen Lehre ergibt sich also der wesentliche Vorteil, dass es nun erstmals möglich ist, einen Gabelgreifer als Kartonaufrichtvorrichtung auszubilden, was bisher noch nicht bekannt war. Ein solcher Einsatzzweck war bisher dem Fachmann fremd, und wenn man einen solchen Gabelgreifer in seiner Nutzung als Kartonaufrichtvorrichtung mit einer Verschließeinheit 18 kombiniert, ist es zusätzlich möglich, auch noch den aufgerichteten Karton zuverlässig zu verschließen.

Es ergibt sich damit eine wesentliche Kosteneinsparung, denn eine eigene Kartonverschlusseinheit und eine eigene Kartonaufrichteinheit können entfallen.

### Zeichnungslegende

- 1: Gabelgreifer
- 2: Schlitten
- 3: Gabel
- 4: Grundgestell
- 5: Pfeilrichtungen
- 6: Anschlagwand
- 7: Niederhalter
- 8: Pfeilrichtung
- 9: Pfeilrichtung
- 10: Saugvorrichtung (vertikal)
- 11: Saugvorrichtung (horizontal)
- 12: Antriebszylinder
- 13: Bereitstellungstisch
- 14: Kartonstapel
- 15: Faltzuschnitt 15a
- 16: Aufrichtwand
- 17: Stirnseite;17a Stirnseitenwand
- 18: Verschließeinheit
- 19: Oberes Faltblech
- 20: Pfeilrichtungen
- 21: Unteres Faltblech
- 22: Einweiser
- 23: Führungsschiene
- 24: Klebeeinheit
- 25: Klebeband
- 26: Rolle
- 27: Aufbringrolle
- 28: Messer
- 29: Andrückrolle
- 30: Vertikale Lasche
- 31: Horizontale Lasche a, b
- 32: Pfeilrichtung
- 33: Faltblech

## Patentansprüche

1. Vorrichtung zum Aufrichten eines Kartons, mit einem Magazin und einer Aufrichtwand (16) zur Aufnahme eines liegenden Kartonstapels (14) vorgefertigter Kartonzuschnitte (15), einer Vereinzelungseinrichtung und zwei pneumatischen Sauggreifern (10, 11) zum Führen und Auffalten der Kartonzuschnitte (15), **dadurch gekennzeichnet, dass** die Sauggreifer (10, 11) an einem Gabel- oder Palettiergreifer (1) angeordnet sind, der Gabeln (3) mit horizontal bewegbaren Gabelzinken aufweist, die zum Untergreifen des Kartons (15) geeignet sind und dass einer der Sauggreifer (10) geeignet ist, den mit den Gabeln (3) untergriffenen Karton (15) von oben her zu halten, um ihn transportieren zu können, wobei die beiden Sauggreifer (10, 11) senkrecht zueinander angeordnet sind

2. Vorrichtung nach Anspruch 1, **dadurch gekennzeichnet, dass** die Gabelzinken der Gabeln (3) vertikal bewegbar sind.

3. Vorrichtung nach Anspruch 1 oder 2, **dadurch gekennzeichnet, dass** mindestens einer oder beide Sauggreifer (10 oder 11) vertikal und horizontal bewegbar ist/sind.

4. Vorrichtung nach einem der Ansprüche 1 bis 3, **dadurch gekennzeichnet, dass** zum einen ein oberer vertikal und horizontal bewegbarer erster Sauggreifer (10) vorgesehen ist, der zum Greifen des Kartonstapels (14) von oben her und zum Anheben des obersten Kartons (15a) bestimmt ist, womit der Karton (15a) in eine halbaufgerichtete Rautenform gebracht wird und zum anderen ein unterer mindestens horizontal bewegbarer zweiter Sauggreifer (11) vorgesehen ist, um die Seitenwand (17a) des Kartons (15a) zu ergreifen und festzusaugen, um so den Karton (15a) zu fixieren und danach in dieser fixierten Stellung, oder aber zuvor vor dieser fixierten Stellung, gegen eine Anschlagwand (16) zu fahren, so dass er sich genau rechtwinklig aufrichtet.

5. Vorrichtung nach einem der Ansprüche 1 bis 4, **dadurch gekennzeichnet, dass** der untere mindestens horizontal bewegbare zweite Sauggreifer (11) mitsamt des gesamten Gabel- oder Palettiergreifers (1) horizontal verfahrbar ist.

6. Vorrichtung nach einem der Ansprüche 1 bis 5, **dadurch gekennzeichnet, dass** die beiden im Winkel von 90° zueinander stehenden Sauggreifer (10, 11) unabhängig voneinander betreibbar sind.

7. Vorrichtung nach einem der Ansprüche 1 bis 6, **dadurch gekennzeichnet, dass** der Vorrichtung eine Verschließeinheit (18) nachgeschaltet ist, an welche sie die geöffneten Faltzuschnitte der Kartons (15) zum Verschließen der Kartonlaschen (30, 31) übergibt.

8. Vorrichtung nach Anspruch 7, **dadurch gekennzeichnet, dass** die Verschließeinheit (18) im Wesentlichen aus einem oberen Faltblech (19) besteht, welches vertikal verschiebbar ausgebildet ist, wozu insbesondere ein Hydraulik- oder Pneumatikzylinder verwendet wird.

9. Vorrichtung nach Anspruch 8, **dadurch gekennzeichnet, dass** im Abstand von dem oberen Faltblech (19) ein schräg verlaufender Einweiser (22) als Blechzuschnitt ausgebildet ist, welcher in ein unteres Faltblech (21) und auf eine dort angeordnete schräge Ebene hinweist.

10. Vorrichtung nach Anspruch 9, **dadurch gekennzeichnet, dass** das untere
Faltblech (21) an einer vertikalen Führungsschiene (23) befestigt ist, in deren Bereich eine Klebeeinheit (24) angeordnet ist, die aus einem Klebeband (25) besteht, welches auf einer Rolle (26) aufgewickelt ist und welches über eine Aufbringrolle (27) an den Karton (15) angeklebt wird, wobei für die weitere Verarbeitung ein Messer (28) und eine Andrückrolle (29) vorhanden sind.

11. Vorrichtung nach einem der Ansprüche 9 oder 10, **dadurch gekennzeichnet, dass** zwei im Winkel zueinander stehende Einweiser (22) vorhanden sind, die in Richtung auf ein horizontales Faltblech (33) des unteren Faltbleches (21) hinweisen, wodurch eine konische Faltführung für die Kartonlaschen (30, 31) gebildet wird.

## Claims

1. Device for erecting a carton, with a magazine and an erection wall (16) to receive a horizontal carton stack (14) of prefabricated carton blanks (15), a separating mechanism and two pneumatic suction grippers (10, 11) for guiding and unfolding the carton blanks (15), **characterised in that** the suction grippers (10, 11) are arranged on a fork or palletizing gripper (1), which has forks (3) with horizontally movable fork prongs, which are suitable to engage under the carton (15) and **in that** one of the suction grippers (10) is suitable to hold the carton (15), under which the forks (3) engage, from above in order to be able to transport it, the two suction grippers (10, 11) being arranged perpendicular to one another.

2. Device according to claim 1, **characterised in that** the fork prongs of the forks (3) are vertically movable.

3. Device according to claim 1 or 2, **characterised in that** at least one or both suction grippers (10 or 11) is/are vertically and horizontally movable.

4. Device according to any one of claims 1 to 3, **characterised in that**, on the one hand, an upper vertically and horizontally movable first suction gripper (10) is provided, which is intended to engage the carton stack (14) from above and to lift the uppermost carton (15a), whereupon the carton (15a) is brought to a semi-erected rhombus shape and, on the other hand, a lower, at least horizontally movable second suction gripper (11) is provided to grip the side wall (17a) of the carton (15a) and to firmly engage it by suction in order to thus fix the carton (15a) and then, in this fixed position, or else beforehand before this fixed position, to move it against a stop wall (16), so that it is erected precisely at a right angle.

5. Device according to any one of claims 1 to 4, **characterised in that** the lower, at least horizontally movable second suction gripper (11) together with the entire fork or palletizing gripper (1) is horizontally movable.

6. Device according to any one of claims 1 to 5, **characterised in that** the two suction grippers (10, 11) which are at an angle of 90° to one another can be driven independently of one another.

7. Device according to any one of claims 1 to 6, **characterised in that** a closing unit (18), to which the device transfers the opened folding blanks of the carton (15) to close the carton flaps (30, 31), is connected downstream of the device.

8. Device according to claim 7, **characterised in that** the closing unit (18) substantially consists of an upper folding plate (19), which is vertically displaceable, for which purpose a hydraulic or pneumatic cylinder, in particular, is used.

9. Device according to claim 8, **characterised in that** an obliquely extending position adapter (22) is formed as a plate blank at a spacing from the upper folding plate (19) and points into a lower folding plate (21) and to an oblique plane arranged there.

10. Device according to claim 9, **characterised in that** the lower folding plate (21) is fastened to a vertical guide rail (23), in the region of which is arranged an adhesion unit (24), which consists of an adhesive tape (25), which is wound on a roll (26) and is glued to the carton (15) by means of an application roll (27), a blade (28) and a press roll (29) being present for further processing.

11. Device according to either of claims 9 or 10, **characterised in that** two position adapters (22) at an angle to one another are present, which point in the direction of a horizontal folding plate (33) of the lower folding plate (21), whereby a conical folding guide for the carton flaps (30, 31) is formed.

## Revendications

1. Dispositif pour redresser un carton, avec un magasin et une paroi de redressement (16) pour recevoir une pile (14), posée à l'horizontale, de cartons découpés préfabriqués (15), un dispositif de séparation et deux éléments de préhension aspirants pneumatiques (10, 11) pour guider et déplier les cartons (15), **caractérisé en ce que** les éléments de préhension aspirants (10, 11) sont disposés sur un dispositif de préhension à fourches ou de palettisation (1) qui comporte des fourches (3) avec des dents mobiles horizontalement et aptes à prendre le carton (15) par-dessous, et **en ce que** l'un des éléments aspirants (10) est apte à tenir par le haut le carton (15) pris par-dessous à l'aide des fourches (3), pour pouvoir le transporter, les deux éléments aspirants (10, 11) étant disposés perpendiculairement l'un par rapport à l'autre.

2. Dispositif selon la revendication 1, **caractérisé en ce que** les dents des fourches (3) sont mobiles verticalement.

3. Dispositif selon la revendication 1 ou 2, **caractérisé en ce qu'**au moins un élément de préhension aspirant ou les deux éléments de préhension aspirants (10 ou 11) sont mobiles verticalement et horizontalement.

4. Dispositif selon l'une des revendications 1 à 3, **caractérisé en ce qu'**il est prévu d'une part un premier élément de préhension aspirant supérieur (10) qui est mobile verticalement et horizontalement et qui est destiné à prendre par le haut la pile de cartons (14) et à soulever le carton du haut (15a), moyennant quoi le carton (15a) est amené dans une position à moitié redressée, en forme de losange, et d'autre part un second élément de préhension aspirant inférieur (11) qui est mobile au moins horizontalement pour prendre et immobiliser par aspiration la paroi latérale (17a) du carton (15a), afin de fixer le carton (15a) et, après ou avant l'obtention de cette position fixée, amener ledit carton (15a) contre une paroi de butée (16), de sorte qu'il se redresse exactement à angle droit.

5. Dispositif selon l'une des revendications 1 à 4, **caractérisé en ce que** le second élément de préhension aspirant inférieur (11), mobile au moins horizontalement, est apte à être déplacé horizontalement avec tout le dispositif de préhension à fourches ou de palettisation (1).

6. Dispositif selon l'une des revendications 1 à 5, **caractérisé en ce que** les deux éléments de préhension aspirants (10, 11) placés suivant un angle de 90° sont aptes à fonctionner indépendamment l'un de l'autre.

7. Dispositif selon l'une des revendications 1 à 6, **caractérisé en ce qu'**il est prévu, montée en aval du dispositif, une unité de fermeture (18) sur laquelle le dispositif transfère les cartons ouverts (15) en vue de la fermeture des rabats (30, 31).

8. Dispositif selon la revendication 7, **caractérisé en ce que** l'unité de fermeture (18) se compose essentiellement d'une tôle de pliage supérieure (19) qui est conçue pour pouvoir être déplacée verticalement, un vérin hydraulique ou pneumatique étant utilisé en particulier à cet effet.

9. Dispositif selon la revendication 8, **caractérisé en ce que**, à une certaine distance de la tôle de pliage supérieure (19), un guide d'introduction (22) incliné est conçu comme une tôle qui est dirigée vers une tôle de pliage inférieure (21) et vers un plan incliné disposé à cet endroit.

10. Dispositif selon la revendication 9, **caractérisé en ce que** la tôle de pliage inférieure (21) est fixée à un rail de guidage vertical (23) dans la zone duquel est disposée une unité de collage (24) composée d'une bande adhésive (25) qui est enroulée sur un rouleau (26) et qui est collée par l'intermédiaire d'un rouleau applicateur (27) sur le carton (15), une lame (28) et un rouleau presseur (29) étant prévus pour la suite du traitement.

11. Dispositif selon l'une des revendications 9 ou 10, **caractérisé en ce qu'**il est prévu deux guides d'introduction (22) placés suivant un certain angle, qui sont dirigés vers une tôle de pliage horizontale (33) de la tôle de pliage inférieure (21), ce qui forme un guidage de pliage conique pour les rabats (30, 31) du carton.
